# EUROPÄISCHE PATENTSCHRIFT

(11) **EP 0 767 300 B1**
(45) Veröffentlichungstag und Bekanntmachung des Hinweises auf die Patenterteilung: **22.03.2000**
(21) Anmeldenummer: 96810631.0
(22) Anmeldetag: 25.09.1996
(51) Int. Cl.: F02B 25/14, F02B 25/28

(54) **Zweitakt V-Motor**
Two stroke V-engine
Moteur en V à deux temps

(30) Priorität: 03.10.1995 CH 278395
(43) Veröffentlichungstag der Anmeldung: 09.04.1997
(73) Patentinhaber: Wenko AG Burgdorf, 3400 Burgdorf (CH)
(72) Erfinder: Wenger, Urs, 4900 Langenthal (CH)
(74) Vertreter: AMMANN PATENTANWAELTE AG BERN

(56) Entgegenhaltungen:
- DE-C- 672 964
- GB-A- 185 181
- PATENT ABSTRACTS OF JAPAN vol. 15, no. 366 (M-1158), 13.September 1991 & JP-A-03 145520 (YAMAHA MOTOR CO), 20.Juni 1991,

## Beschreibung

Die vorliegende Erfindung bezieht sich auf einen Zweitakt V-Motor mit mindestens einer aus zwei Zylindern bestehenden Einheit, mit zwei Kolben, die an je einer einteiligen Pleuelstange angeordnet sind, die auf eine gemeinsame Kurbelwelle wirken. Die vorliegende Anmeldung bezieht sich insbesondere auf einen Motor für Rennmotorräder, wobei es dort v. a. auf gute Beschleunigung und Höchstgeschwindigkeit ankommt. Bei solchen Rennmotoren haben sich insbesondere Zweitaktmotoren in V-Anordnung durchgesetzt, da in diesem Falle der Vergaser direkt vor dem Motor und der Auspuff direkt hinter dem Motor angeordnet werden können, und insbesondere eine schmale Bauweise erzielt wird, die unter anderem beim Kurvenfahren Vorteile bringt.

Ein Mehrzylinder-Zweitaktmotor mit V-förmig angeordneten Zylindern ist aus der DE-C-672 964 bekannt, worin zwar erwähnt wird, dass zwei Zylinder jeweils von einer einzigen Kurbelkammer ausgespült werden, jedoch die beiden Zylinder mit einem Zapfen verbunden und versetzt angeordnet sind. Die durch diese Anordnung sich ergebenden Schwierigkeiten für die Kurbelkammer werden mittels einem zusätzlichen, doppelt wirkenden Ausgleichkolben gelöst. Ausserdem ist die Kurbelwelle mit einem Lager in der Mitte abgestützt.

Beim Motor gemäss GB-A-185,181 aus dem Jahre 1922 besitzt jedes Zylinderpaar zwar eine gemeinsame Kurbelkammer und die Kurbelwelle ist in der Mitte nicht abgestützt, doch sind die Zylinder um 180° zueinander versetzt angeordnet, d.h, es handelt sich um einen Boxer-Motor. Ausserdem sind die Pleuelstangen mehrteilig aufgebaut und somit schwerer als einteilige.

Der Zweitakt V-Motor hat sich jedoch vom Jahre 1922, bzw. 1939 an in eine andere Richtung bewegt. Bei den vorbekannten Zweitakt V-Motoren der neueren Zeit, siehe Figuren 1 und 2, besteht eine Zweizylindereinheit aus zwei voneinander getrennten Einzelzylindern, die je ein KurbelgehäuseRaum aufweisen, wobei die Kolben derart an der gemeinsamen Kurbelwelle angeordnet sind, dass jeweils eine zeitlich versetzte Bewegung entsteht, wie dies insbesondere aus Figur 1 hervorgeht.

Es ist von diesem bekannten Stand der Technik ausgehend Aufgabe der vorliegenden Erfindung, einen Zweitakt V-Motor anzugeben, der einerseits eine höhere Vor-Kompression und andererseits Gewichts- und Volumeneinsparungen ermöglicht. Ein Motor, der diese Aufgabe löst, ist in Patentanspruch 1 angegeben.

Die Erfindung wird im folgenden anhand eines Ausführungsbeispiels näher erläutert.
- Die Figuren 1 und 2: zeigen in zwei Schnitten schematisch einen vorbekannten Zweizylinder Zweitakt V-Motor, und
- die Figuren 3 und 4: zeigen zwei schematische Schnitte eines erfindungsgemässen Motors.

Die Figuren 1 und 2 zeigen schematisch einen Zweitakt V-Motor 1 nach Stand der Technik mit den zwei Kolben 2 und 3, die an je einer Pleuelstange 4 und 5 befestigt sind, einen der beiden Einlässe 6 und die beiden Auslässe 7 und 8. Aus der Zeichnung geht hervor, dass die Pleuelstangen einteilig gefertigt sind, wie dies insbesondere bei Rennmaschinen aus Gewichtsgründen üblich ist. Bei diesem Motor handelt es sich um einen kurbelkastengespülten Motor, wobei das Kraftstoff-Luftgemisch im Kurbelgehäuse komprimiert wird und dann in die Zylinder 9, bzw. 10 gelangt.

Aus Figur 1 ist ersichtlich, dass die beiden Kolben nicht gleichzeitig arbeiten, d. h. der eine Kolben 2 befindet sich in einem Arbeitstakt, in einer Zwischenstellung und der Kolben 3 in der oberen Totpunktstellung.

In Figur 2 erkennt man zudem die gemeinsame Kurbelwelle 11 sowie die Kurbelwangenpaare 12 und 13 und den Kraftabtrieb 14. Man erkennt ferner aus Figur 2, dass die beiden Kurbelgehäuseräume 16 und 17 voneinander getrennt und auf der Kurbelwelle über Wellendichtungen 15 abgedichtet sind. Bei dieser Konstruktion sind drei Kurbelwellen-Hauptlager 24 notwendig. Ferner erkennt man die üblichen Kolbenringe 18 sowie die Zündkerzen 19. Ausserdem sind in Figur 1 die beiden Zylindergehäuse 20 und 21 sowie das Kurbelkastengehäuse 22 und ein Kurbelzapfen 23 ersichtlich.

In den Figuren 3 und 4 ist ein Ausführungsbeispiel eines erfindungsgemässen Rennmotors mit einer Zweizylindereinheit dargestellt. Man erkennt den Motor 30 mit den beiden Zylindergehäusen 31 und 32 sowie das Kurbelkastengehäuse 33. In den Zylindergehäusen befindet sich der Kolben 34 bzw. 35, die in den Zylindern 36 bzw. 37 laufen und an den, wie in Figur 3 ersichtlich, einteilige Pleuelstangen 38 und 39 angeordnet sind. Die beiden Pleuelstangen sind mit der gemeinsamen Kurbelwelle 48 über die an sich bekannten Elemente wie Kurbelzapfen 49 und Abkröpfungen verbunden.

Im Unterschied zu dem vorbekannten Zweitaktmotor gemäss den Figuren 1 und 2 besitzt diese Zweizylindermotor-Einheit einen gemeinsamen Kurbelgehäuseraum 40. Dies bedeutet, dass es nur einen gemeinsamen Einlass 41 und die beiden Auslässe 42 und 43 gibt, und v. a., dass es keine Abtrennung im Kurbelgehäuseraum mehr gibt und nur drei Kurbelwangen 44 vorhanden sind. Die mittlere Dichtung und das mittlere Hauptlager entfallen und es sind nur noch insgesamt zwei Wellendichtungen 45 sowie zwei Kurbelwellen-Hauptlager 50 vorhanden. Ferner erkennt man den Abtrieb 51.

Um diese Anordnung maximal auszunutzen, sind die beiden Kolben derart auf der Kurbelwelle angeordnet, dass sie gleichsinnig laufen, d. h., dass beide Kolben sich gleichzeitig in der oberen Totpunktstellung befinden, wie in Figur 3 dargestellt, oder gleichzeitig in der unteren Totpunktstellung. Eine solche Kolbenanordnung ergibt eine maximale Vorkompression, doch können in dieser Motorenanordnung auch versetzt angeordnete Kolben verwendet werden. Die Kolben mit den Kolbenringen 46 können an sich gleich gearbeitet sein wie die vorbekannten Kolben. In Figur 3 sind ferner die Zündkerzen 47 angedeutet.

Durch die in den Figuren 3 und 4 offenbarte Anordnung wird, bei gleichem Zylinderinhalt, ein insgesamt kleinerer Kurbelgehäuseraum erzielt, womit durch die gleichsinnige Bewegung der beiden Kolben eine insgesamt höhere Vor-Kompressionsrate erzeugt wird, denn beim Abwärtsbewegen der Kolben wirken beide Kolben auf das im Kurbelkastengehäuseraum befindliche Kraftstoff-Luftgemisch.

Beim vorliegenden Ausführungsbeispiel handelt es sich um einen Zweizylinder Zweitakt V-Motor, doch kann das oben offenbarte Prinzip selbstverständlich auch, mit Anpassungen, für einen Motor mit mehr als eine Zweizylinder-Einheit übernommen werden, insbesondere für einen Vierzylinder-Motor.

Ein weiterer Vorteil ergibt sich daraus, dass durch den gemeinsamen Kurbelgehäuseraum dieser kompakter gebaut werden kann, da eine Abtrennung mit Abdichtung und Hauptlager dazwischen entfällt, wodurch ein insgesamt schmälerer Motor entsteht und Gewichtseinsparungen möglich sind. Diese Vorteile zusammen ergeben bei gleichem Hubraum gegenüber dem Stand der Technik einen Rennmotor mit kleineren Abmessungen und einem geringerem Gewicht sowie höherer Leistung.

## Patentansprüche

1. Zweitakt V-Motor mit mindestens einer aus zwei Zylindern bestehenden Einheit, die zwei Kolben, die an je einer einteiligen Pleuelstange angeordnet sind aufweist und auf eine gemeinsame Kurbelwelle wirken, dadurch gekennzeichnet, dass die beiden Zylinder (36, 37) einen gemeinsamen, gespülten Kurbelgehäuseraum (40) besitzen und die Kurbelwelle (48) im Kurbelgehäuseraum (40) lediglich mit zwei Wellendichtungen (45) nach aussen abgedichtet ist und lediglich zwei Kurbelwellen-Hauptlager (50) sowie drei Kurbelwangen (44) aufweist.

2. Motor-Einheit nach Anspruch 1, dadurch gekennzeichnet, dass die Kolben (34, 35) derart an der Kurbelwelle (48) angeordnet sind, dass sie einen im wesentlichen gleichsinnigen Bewegungsablauf aufweisen.

3. Motor-Einheit nach Anspruch 1 oder 2, dadurch gekennzeichnet, dass sie einen Einlass (41) und zwei Auslässe (42, 43) aufweist.

## Claims

1. Two-stroke V engine comprising at least one unit consisting of two cylinders comprising two pistons which are each mounted on an undivided connecting rod and act upon a common crankshaft, characterised in that the two cylinders (36, 37) have a common, scavenged crankcase space (40) and the crankshaft (48) is externally sealed in the crankcase space (40) by two shaft seals (45) only and comprises two crankshaft main bearings (50) and three crank webs (44) only.

2. Motor unit according to claim 1, characterised in that the pistons (34, 35) are connected to the crankshaft (48) in such a manner that their movements are essentially in the same direction.

3. Motor unit according to claim 1 or 2, characterised in that it comprises one inlet (41) and two outlets (42, 43).

## Revendications

1. Moteur à deux temps en V, comprenant au moins une unité à deux cylindres qui comporte deux pistons montés chacun sur une bielle indivisée et agissant sur un vilebrequin commun, caractérisé en ce que les deux cylindres (36, 37) possèdent un carter (40) commun et balayé, et que le vilebrequin (48) est extérieurement étanché dans ledit espace de carter (40) par deux garnitures d'arbre (45) seulement et ne comporte que deux paliers de vilebrequin principaux (50) et trois flasques de manivelle (44).

2. Unité motrice selon la revendication 1, caractérisée en ce que les pistons (34, 35) sont reliés au vilebrequin (48) de telle manière que leur mouvement est essentiellement de même sens.

3. Unité motrice selon la revendication 1 ou 2, caractérisée en ce qu'elle présente une admission (41) et deux échappements (42, 43).
